# EUROPÄISCHE PATENTSCHRIFT

(11) **EP 2 365 138 B1**
(45) Veröffentlichungstag und Bekanntmachung des Hinweises auf die Patenterteilung: **02.10.2019**
(21) Anmeldenummer: 11001755.5
(22) Anmeldetag: 03.03.2011
(51) Int. Cl.: E02D 29/14

(54) **Rahmen**
Frame
Cadre

(30) Priorität: 03.03.2010 DE 202010003116 U
(43) Veröffentlichungstag der Anmeldung: 14.09.2011
(73) Patentinhaber: Schwarz, Wolfgang, 22926 Ahrensburg (DE)
(72) Erfinder: Schwarz, Wolfgang, 22926 Ahrensburg (DE)
(74) Vertreter: Stork Bamberger Patentanwälte PartmbB

(56) Entgegenhaltungen:
- DE-A1- 3 221 031
- DE-A1- 3 500 659

## Beschreibung

Die Erfindung betrifft eine Anordnung innerhalb eines Strassenbauwerks zur Herstellung eines Zugangs zu einem unterhalb des Strassenbauwerks gelegenen Abwassersystems mit einem Rahmen mit einer einen oberen Abschluss auf einem Niveau einer Strassenfläche führenden Aufnahme und einem sich vom oberen Abschluss in den Strassenkörper erstreckenden Rahmenkörper, der einen von einer Wandung umgebenen Innenraum aufweist, der an seinem dem oberen Abschluss abgewandten unteren Abschluss mit einem Zugang zu dem unterhalb des unteren Abschlusses liegenden Teil des Strassenkörpers versehen ist.

Derartige Rahmen, so wie sie unter anderem aus der gattungsbildenden Druckschrift DE 8604492 U1 bekannt sind, besitzen einen Rahmenkörper, dessen Wandung sich in Iotrechter Richtung von einer Straßenfläche in Richtung auf eine Umfassung einer Öffnung erstrecken, durch die das Abwassersystem zugänglich ist. Auf der Umfassung ist der Rahmenkörper abgestützt. In diesem eingebauten Zustand ist der Rahmenkörper allseits vom Straßenkörper umgeben, an dem eine ihm zugewandte Außenfläche des Rahmenkörpers anliegt. In diesem Sinne sind einige Einbauten gestaltet, die wie Schächte oder Regenwassereinläufe mit dem in dem Straßenkörper verlaufenden Abwassersystem verbunden sind.

Es erweist sich als nachteilig, dass diese Einbauten sich mit ihrem gesamten Gewicht auf Bauteilen abstützen, die unter ihnen im Straßenkörper vorgesehen sind und dadurch erheblich belastet werden. Wesentlich größer als diese Belastung ist allerdings die zumeist dynamische Beaufschlagung dieser Bauteile durch Fahrzeuge, die über Abdeckungen dieser Einbauten, beispielsweise über einen im Schachtrahmen liegenden Schachtdeckel oder einen in einem Rostrahmen liegenden Rost hinweg fahren und dadurch nicht nur diese entsprechenden Abdeckungen erheblich belasten, sondern auch die entsprechenden unter ihnen liegenden Bauteile, beispielsweise den gesamten Schacht oder andere im Straßenkörper vorgesehene Bauwerke.

Aufgabe der vorliegenden Erfindung ist es daher, einen Rahmen anzugeben, der in der Lage ist, einen wesentlichen Teil der in den Rahmenkörper eingebrachten Kräfte in den den Rahmenkörper umgebenden Straßenkörper einzuleiten.

Diese Aufgabe wird erfindungsgemäß durch die Merkmale des Anspruchs 1 gelöst, namentlich dadurch, dass der Rahmenkörper mit seinem unteren Abschluss auf einem Rand einer in das Abwassersystem mündenden Öffnung abgestützt ist und eine sich verengende Gestaltung seiner Wandung vom oberen Abschluss in Richtung auf den unteren Abschluss aufweist und dadurch, dass der Rahmen zur unmittelbaren Ableitung von Kräften aus der Wandung zudem auf eine Verfüllung abgestützt ist, die aus mindestens zwei aufeinander liegenden Schichten von Verfüllmasse besteht, von denen die untere von gröberer Konsistenz als die obere ist, so dass eine unmittelbare Ableitung von Kräften aus der Wandung in die Verfüllung erfolgt.

Ein solcher Rahmenkörper verteilt aufgrund seiner geneigten Gestaltung seiner Außenseite die in ihn eingeleiteten Kräfte zu einem wesentlichen Teil auf den benachbarten Teil des Straßenkörpers, auf dem sich der Rahmen abstützt. Dadurch verringert sich die Belastung des die Öffnung umgehenden Randes.

Es ist eine Straßenkappe bekannt, bei der ein Kappenkörper einen Hohlraum umschließt und mit seiner oberen Stirnfläche in eine Wegdecke mündet, die an mindestens einer der Seitenwandungen anliegt (DE 3500659 A1). Der Kappenkörper verjüngt sich mindestens im Bereich der Seitenwandungen konisch von der oberen Stirnfläche in Richtung auf eine dieser gegenüberliegende untere Stirnfläche. Dabei stützt sich der Kappenkörper auf einer der oberen Stirnfläche gegenüber liegende untere Stirnfläche ab. Diese untere Stirnfläche ist auf einem festen Fundament beispielsweise aus Beton gelagert und lediglich von einer Bohrung durchdrungen, durch die sich ein Stellorgan erstreckt, mit dessen Hilfe eine unterhalb der Straßenkappe vorgesehene Steuerarmatur betätigbar ist. Die konische Gestaltung der Straßenkappe ermöglicht es, diese beispielsweise bei einer Reparatur der Straße aus der für sie vorgesehene Mulde herauszuziehen, die Mulde zu einem Teil mit einer Verfüllung zu versehen und anschließend die Straßenkappe wieder in die verfüllte Mulde einzusetzen. Bei dieser Anhebung der Straßenkappe kommt es auf eine schonende Lagerung ihrer Wandungen im Bereich der sie umgebenden Mulde nicht an. Die wesentlichen Kräfte werden problemlos von der unteren Stirnfläche in den sie abstützenden Betonsockel weitergeleitet. Daher besitzt der Kappenkörper auch nur eine geringe Neigung, die ausreicht, um den Kappenkörper aus der Mulde herauszuziehen. Auf eine die untere Stirnfläche entlastende Abstützung der Seitenwandung kommt es demgegenüber nicht an.

Gemäß einer bevorzugten Ausführungsform der Erfindung ist der Rahmen als ein Schachtrahmen mit einer einen Schachtdeckel auf einem Niveau der Straßenfläche führenden Aufnahme und einem sich in Richtung auf eine zu verschließende Schachtöffnung erstreckenden Rahmenkörper ausgebildet, der einen einen Zugang zur Schachtöffnung eröffnenden Innenraum mit einer Wandung umschließt, die auf ihrer dem Innenraum abgewandten Außenseite eine von der Straßenfläche in Richtung auf die Schachtöffnung sich auf einen Querschnitt eines die Schachtöffnung umgebenden Randes verengende Gestaltung aufweist, die in ihrem dem Schachtdeckel benachbarten Bereich von einem Belag der Straßenfläche umgeben ist und in Richtung auf die Schachtöffnung eine Neigung aufweist Ein derartiger Schachtrahmen entlastet den von ihm verschlossenen Schacht auf erhebliche Weise von Belastungen, die bisher geeignet waren, einen Schacht vorzeitig zu beschädigen, bzw. zu zerstören. Der Schachtrahmen verteilt die auf ihn einwirkenden Belastungen auf einen relativ großen Bereich des Straßenkörpers und entlastet auf diese Weise die Schachtöffnung, die relativ schmal ist und daher in vielen Fällen nicht in der Lage ist, die erheblichen Belastungen beispielsweise durch den Straßenverkehr unbeschadet aufzunehmen und in den Schacht weiterzuleiten.

Gemäß einer bevorzugten Ausführungsform der Erfindung weist die Neigung der Wandung von ihrem oberen Ende, das von dem Belag der Straßenfläche umgeben ist, zu ihrem unteren Ende, das auf dem Rand der Schachtöffnung abgestützt ist, ein Verhältnis von 1, 3 bis 1,1 : 0,9 auf bei einer Höhe des Schachtrahmens von etwa 160 mm.

Bei einer Höhe von etwa 160 mm liegt die Außenfläche der Wandung relativ breit auf einem entsprechend hergerichteten Lager innerhalb des Straßenkörpers und kann daher die auftreffenden Kräfte relativ großflächig in den Straßenkörper einleiten. Darüber hinaus kann die Außenfläche der Wandung in lotrechter Richtung aus dieser Lage relativ leicht abgehoben werden. Als besonders günstig hat sich eine Neigung der Wandung von 1 ,2:1 herausgestellt.

Es sei erwähnt, dass bei der erfindungsentsprechenden Auswahl der Verfüllungsmassen eine optimale Lagerung des Schachtrahmens im Straßenkörper erreicht wird. Auf der mit gröberer Konsistenz ausgestatteten Verfüllungsmasse wird die Verfüllung mit der feineren Konsistenz optimal abgestützt. Die Verfüllung mit feinerer Konsistenz im oberen Bereich des Schachtrahmens ist für eine genaue Führung des Schachtrahmens von erheblicher Wichtigkeit, da die Wandung großflächig geführt wird. Schließlich kann auf der *Verfüllung* mit der *feineren* Konsistenz der Belag der Straßenfläche gut aufgebracht werden, so dass er eine exakte Führung im Bereich des oberen Endes des Schachtrahmens aufweist. Bekanntlich sind die unmittelbar im oberen Bereich des Schachtrahmens auftretenden Belastungen erheblich größer als im untern Teil, wo bereits eine starke Dämpfung der dynamischen Belastung eingetreten ist.

Gemäß einer bevorzugten Ausführungsform der Erfindung ist als Verfüllungsmasse Asphalt vorgesehen. Diese Asphaltverfüllung wird im unteren Bereich des Schachtrahmens mit einer grobkörnigen Verfüllungsmasse versehen, während im oberen Teil des Rahmens der Asphalt mit einer feineren Strukturmasse versehen wird.

Gemäß einer bevorzugten Ausführungsform der Erfindung ist als Verfüllungsmasse eine dauerelastische Masse vorgesehen. Je nach der Belastung der Straße können mit einer dauerelastischen Masse sehr effektive Dämpfungen von dynamischen Belastungen vorgenommen werden, bevor diese in den Straßenkörper eingeleitet werden.

Gemäß einer weiteren bevorzugten Ausführungsform der Erfindung ist der Belag der Straßenfläche auf der Verfüllung bis an das obere Ende des Schachtrahmens herangeführt. Dadurch kommt eine enge Verbindung der Straßenfläche mit der oberen Begrenzung des Schachtrahmens zustande. Dieser enge Anschluss des Belages an die obere Begrenzung des Schachtrahmens führt dazu, dass ein wasserdichter Übergang zwischen der Straßenfläche und dem oberen Abschluss des Schachtrahmens hergestellt wird, so dass kein Wasser durch einen Spalt in die Verfüllung eintreten kann

Gemäß einer bevorzugten Ausführungsform der Erfindung ist die Aufnahme einer jeweils zur Anwendung kommenden Gestaltung eines Schachtdeckels angepasst. Dadurch wird erreicht, dass der Schachtrahmen mit seiner geneigten Außenwandung für Schachtdeckel jeglicher Art eingesetzt werden kann.

Gemäß einer weiteren bevorzugten Ausführungsform der Erfindung ist der Schachtrahmen als ein Kegelstumpf ausgebildet. Dieser liegt mit seiner Spitze auf dem die Schachtöffnung umgebenden Rand auf, der eine kreisförmige Gestaltung aufweist, auf die der obere Teil des Kegelstumpfes angepasst ist.

Gemäß einer weiteren bevorzugten Ausführungsform der Erfindung ist der Schachtrahmen als ein Pyramidenstumpf ausgebildet. Dieser trägt einer eckigen Gestaltung des die Schachtöffnung umgebenden Randes eines Schachtes Rechnung, der in den häufigsten Fällen auch einen eckigen Querschnitt aufweist. In Richtung auf diesen Rand weist die abgestumpfte Spitze des Pyramidenstumpfes, der in erster Linie mit vier Seitenwandungen eingesetzt wird, aber auch mit mehr oder weniger Seitenwandungen versehen sein kann.

Gemäß einer weiteren bevorzugten Ausführungsform der Erfindung ist der Rahmen als ein einen rosttragender Rostrahmen eines Regenwassereinlaufs ausgebildet, dessen oberes Ende auf einem Niveau der Straßenfläche eine Aufnahme für den Rost trägt und der in Richtung auf eine im Abwassersystem vorgesehene Öffnung als ein Rahmenkörper ausgebildet ist, der einen Innenraum mit Wandungen umschließt, die auf ihren dem Innenraum abgewandten Außenseiten eine von der Straßenfläche in Richtung auf die im Abwassersystem der Straße vorgesehene Öffnung sich auf einen Querschnitt eines die Öffnung umgebenden Randes verengende Gestaltung aufweist, die in ihrem oberen Bereich von der Straßenfläche umgeben ist und in Richtung auf den die Öffnung umgebenden Rand eine sich auf einer Verfüllung des den Rahmenkörper aufnehmenden Straßenbauwerks abstützende Neigung aufweist. Durch diese Gestaltung wird auch ein Regenwassereinlauf mit einem konisch zulaufenden Rostrahmen versehen, der in der Lage ist, die auf ihn einwirkenden Kräfte mindestens teilweise auf den den Rostrahmen umgebenden Straßenkörper zu verteilen. Diese Gestaltung ist insbesondere für Regenwassereinläufe von großer Bedeutung, da diese sehr häufig im Bereich der seitlichen Begrenzung von Straßen vorgesehen sind. Dort werden üblicherweise Fahrzeuge geparkt, die mit ihrem Reifen auf dem Regenwassereinlauf stehen und diese in besonderer Weise beanspruchen. Insbesondere können durch die Beladung und Entladung von Lastkraftwagen wechselnden Beanspruchungen auf den Rost eines Regenwassereinlaufs einwirken, so dass für eine sichere Konstruktion gesorgt werden muss, damit der Regenwassereinlauf nicht gegenüber der Straßenfläche absinkt und damit eine Gefährdung für Straßenbenutzer verursacht.

Gemäß einer weiteren bevorzugten Ausführungsform der Erfindung weist die Neigung der Wandung von ihrem oberen Ende, das von der Straßenfläche umgeben ist, zu ihrem unteren Ende, das auf dem Rand der Öffnung abgestützt ist, eine Verengung im Verhältnis von 1,3 bis 1,1: 1 bei einer durchschnittlichen Höhe des Rostrahmens von 160 mm auf. Damit ist klargestellt, dass auch für Regenwassereinläufe für den Rostrahmen Abmessungen benötigt werden, die für Schachtrahmen geeignet sind, hohen Belastungen stand zu halten.

Gemäß einer weiteren bevorzugten Ausführungsform der Erfindung ist der Rahmen in einem im Straßenkörper vorgesehenen Straßenbauwerk angeordnet, in der er auf eine Verfüllung abgestützt ist, die aus mindestens zwei aufeinander liegenden Schichten von Verfüllungsmassen besteht, von denen die untere von gröberer Konsistenz als die obere ist. Im Hinblick auf die ähnlichen Verhältnisse bei der Abstützung von Schachtrahmen einerseits und von Rostrahmen andererseits hat sich bei Versuchen bewährt, dass auch bei Rostrahmen eine Verfüllung des Straßenbauwerks vorgenommen wird, bei der unterschiedliche Verfüllungsmassen benutzt werden. Insbesondere die Anordnung einer feineren Verfüllungsmasse auf einer den Untergrund bildenden gröberen Verfüllungsmasse führt zu einer Abstützung des Rostträgers, die sowohl horizontalen als auch vertikalen Belastungen beispielsweise beim Anfahren von Fahrzeugen gewachsen sind.

Gemäß einer weiteren bevorzugten Ausführungsform der Erfindung ist der Rostrahmen als ein Pyramidenstumpf ausgebildet Dieser trägt am günstigen der viereckigen Gestaltung eines Regenwassereinlaufs Rechnung. Schließlich kommt es jedoch darauf an, wie die Öffnung des Abwassersystems beschaffen ist. Bei einer kreisförmigen Gestaltung der Öffnung kann auch ein Kegelstumpf als Rostträger eingesetzt werden.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist, sowie aus den abhängigen Ansprüchen.

Die erfindungsgemäße Gestaltung des Rahmens wird nunmehr an zwei Beispielen dargestellt, nämlich an einem Schachtrahmen und an einem Rostrahmen.

Ein Schachtdeckel 1 liegt mit seiner einem Schacht 3 zugewandten Unterseite 6 in einer Aufnahme 7, die in einem Schachtrahmen 2 vorgesehen ist. Dabei ist die Aufnahme 7 auf den Schachtdeckel 1 so angepasst, dass eine der Unterseite 6 gegenüberliegende Oberseite 8 des Schachtdeckels 1 mit einer oberen Begrenzung 9 des Schachtrahmens 2 in derselben Ebene liegt. Diese Ebene wird vorgegeben von einer Straßenfläche 10 eines Straßenkörpers 11, der von der Straßenfläche 10 abgedeckt ist. Diese Straßenfläche 10 kann eine Asphaltschicht 5 nach oben begrenzen, die sich unmittelbar an den Schachtrahmen 2 anschließt.

Der Schachtrahmen 2 ist auf seinem gesamten Umfang 12 von einer Verfüllung 4 abgestützt. Diese füllt einen sich ringförmig um den Schachtrahmen 2 erstreckenden Zwischenraum 13 aus, der einerseits von einer Außenseite 14 einer den Schachtrahmen begrenzenden Wandung 15 und andererseits von einer Seitenfläche 16 einer Mulde 17 des Straßenkörpers 11 begrenzt ist, in der der auf einer oberen Begrenzung 18 des Schachtes 3 ruhende Schachtrahmen 2 angeordnet ist.

Der Schachtrahmen 2 besitzt im Bereich seiner oberen Begrenzung 9 einen größeren Querschnitt 31 als im Bereich seiner Auflage 32 auf der oberen Begrenzung 18 des Schachtes 3. Die Auflage 32 ist der Größe der als Rand 29 einer Schachtöffnung 28 ausgebildeten oberen Begrenzung 18 des Schachtes 3 angepasst. Demgegenüber überragt die obere Begrenzung 9 des Schachtrahmens 2 dessen Auflage 32, so dass die Außenseite 14 des Schachtrahmens 2 eine Neigung 30 von seiner oberen Begrenzung 9 in Richtung auf seine Auflage 32 aufweist. Diese Neigung 30 gibt dem Schachtrahmen 2 eine seinen Querschnitt verengende Gestaltung. Aufgrund dieser verengenden Gestaltung liegt die Außenseite 14 des in die Mulde 17 abgesenkten Schachtrahmens 2 auf der Verfüllung 4 auf, mit der die Mulde 17 aufgefüllt ist. Diese Auflage der Außenseite 14 auf der Verfüllung 4 begünstigt die Abhebung des Schachtrahmens 2 von der Verfüllung 4 im Falle einer notwendigen Reparatur des Schachtrahmens 2, da bei dessen Abhebung die Verfüllung 4 in der Mulde 17 liegen bleibt.

Dadurch wird das Gewicht des Schachtrahmens 2 und gegebenenfalls auftretende Belastungen des Schachtrahmens 2 beispielsweise durch vorüber fahrenden Kraftfahrzeugverkehr nicht ausschließlich auf die obere Begrenzung 18 des Schachtes 3 übertragen, sondern von der Wandung 15 des Schachtrahmens 2 unmittelbar in die Verfüllung 4 abgeleitet und damit vom Schacht 3 abgehalten. Die großflächige Unterstützung der Wandung 15 durch die Verfüllung 4 führt zu einer schonenden Einleitung der Belastung in die Verfüllung 4, deren obere und untere Schicht 23, 24 zusätzlich dämpfend auf schwingend auftretende Belastungen einwirken. Außerdem begünstigt diese Auflage der Außenseite 14 auf der Verfüllung 4 die Abhebung des Schachtrahmens.

Die verengende Gestaltung der Wandung 15 vom der oberen Begrenzung 9 in Richtung auf die Auflage 32 ist je nach der jeweiligen Ausbildung des Schachtrahmens 2 diesem angepasst. So kann im Falle eines kreisförmigen Querschnitts des Schachtrahmens 2 dieser in Form eines Kegelstumpfes 33 ausgebildet sein, der sich von der oberen Begrenzung 9 in Richtung auf den Rand 29 der Schachtöffnung 28 verjüngt. Bei einer eckigen Ausbildung des Schachtrahmens 2 bilden seine Außenseiten einen Pyramidenstumpf 34 aus, der sich mit seinem spitz zulaufenden Ende 35 auf dem Rand 29 des entsprechend gestalteten Schachtes 36 abstützt. Die Außenseite 14 des Schachtrahmens 2 kann außer in Form einer eben gestalteten Fläche auch in Richtung auf die Schichten 23, 24 ausgewölbt sein, so dass die Auswölbung auf mindestens einer der Schichten 23, 24 aufliegt.

Die Verfüllung 4 besteht aus einer Verfüllungsmasse 19, die den Schachtrahmen 2 umgibt und sich eng an die Außenseite 14 der einen Innenraum 20 des Schachtrahmens 2 umgebenden Wandung 15 anschmiegt. Durch den Innenraum 20 des von der Wandung 15 gebildeten Rahmenkörpers 22 erfolgt bei abgenommenem Schachtdeckel 1 ein Zugang zum Inneren 21 des Schachtes 3 durch eine Schachtöffnung 28, die von einem Rand 29 begrenzt ist.

Die Verfüllungsmasse 19 besteht aus einer oberen Schicht 23 und einer unteren Schicht 24. Die obere Schicht 23 besitzt eine feinere Konsistenz als die untere Schicht 24. Beide Schichten 23, 24 benutzen für ihre jeweiligen Körnungen 25, 26 Bindemittel, beispielsweise Asphalt. Es können jedoch auch andere elastische Massen Verwendung finden. Dabei stellt die untere Schicht 24 mit ihrer gröberen Körnung 26 die Auflage für die obere Schicht 23 mit ihrer feineren Körnung 25 dar. Die obere Schicht 23 mit der feineren Körnung 25 besitzt eine höhere Elastizität als die untere Schicht 24 mit der gröberen Körnung 26, die ihrerseits jedoch eine sehr widerstandsfähige Grundlage für die oberen Schicht 23 darstellt.

Diese obere Schicht 23 ist in der Lage, dynamische Belastungen der Straßenfläche 10 stark zu dämpfen und im gedämpften Zustand an den Straßenkörper 11 weiterzuleiten. Durch diese optimale Dämpfung der auftretenden dynamischen Belastungen ist es möglich, die auf die Verfüllung 4 aufgebrachte Asphaltschicht haltbar an den Schachtrahmen 2 im Bereich von dessen oberer Begrenzung 9 anzuschließen.

Zum Einsetzen des Schachtrahmens 2 wird in den Straßenkörper 11 ein Straßenbauwerk in Form einer Mulde 17 eingebracht. Diese wird so groß ausgelegt, dass der Schachtrahmen 2 über die Verfüllung 4 in der Mulde 17 auf der als Rand 29 ausgebildeten oberen Begrenzung 18 des Schachtes 3 justiert werden kann. Gegebenenfalls können zur genauen Justierung des Schachtrahmens 2 auf der oberen Begrenzung 18 des Schachtes 3 noch ein oder mehrere Abstandsringe 27 aufgelegt werden. Diese können aus einem elastischen Material bestehen, so dass der Schachtrahmen 2 auch gegenüber dem Schacht 3 elastisch gelagert ist. Nach dem Aufsetzen des Schachtrahmens 2 auf die obere Begrenzung 18 des Schachtes 3 wird der Schachtrahmen 2 in der Mulde 17 durch die Einbringung der Verfüllung 4 justiert. Dabei wird zunächst in die Mulde 17 die untere Schicht 24 der Verfüllung 4 eingebracht und entsprechend verdichtet. Sodann wird auf die untere Schicht 24 die obere Schicht 23 aufgebracht, die ebenfalls verdichtet wird. Beide Schichten 23 und 24 schließen dicht an die Außenseite 14 des Rahmenkörpers 22 an, so dass dieser gegenüber dem Schacht 3 fest justiert ist.

Sodann wird auf die obere Schicht 23 der Verfüllung 4 die Asphaltschicht 5 aufgebracht und fest an die Außenseite 14 der Wandung 15 angeschlossen. Dabei muss der Anschluss der Asphaltschicht 5 so gut vorgenommen werden, dass auf der Straßenfläche 10 sich ansammelndes Wasser beispielsweise bei Regen nicht zwischen die Asphaltschicht 5 und die Wandung 15 des Schachtrahmens 2 eindringen kann. Die Verfüllungsmassen19 können vorgefertigt zur Baustelle gebracht werden. Dabei kann eine Verfüllung 4 auf der Basis von Asphalt oder von einer anderen Bindemasse gewählt werden. Zweckmäßigerweise wird jedoch eine elastische Verbindungsmasse gewählt werden.

Die erfindungsgemäße Bauweise des Rahmens wird auch erfolgreich eingesetzt bei der Gestaltung eines Rostrahmens 46, der einen Rost 47 eines Regenwassereinlaufs 45 aufnimmt. Auch dieser Rostrahmen 46 ist auf einem Rand 42 einer Öffnung 65 abgestützt, die eine Verbindung zu einem Abwassersystem 44 herstellt. Er ist als ein Rahmenkörper 63 ausgebildet, dessen oberes Ende 64 als eine Aufnahme 7 für den Rost 47 ausgebildet ist. Dieses obere Ende 64 des Rahmenkörpers 63 liegt innerhalb einer Straßenfläche 10, die das obere Ende 64 des Rahmenkörpers 63 umgibt.

Der Rahmenkörper 63 wird von Wandungen 38, 39,40 gebildet, die von der Straßenfläche 10 in Richtung auf den die Öffnung 65 umgebenden Rand 42 konisch verlaufen und damit einen von den Wandungen 38, 39, 40 umgebenen Innenraum 55 in Form eines Kegelstumpfes 33 umschließen. Sollte die Öffnung 65 einen rechteckigen oder quadratischen Querschnitt aufweisen, könnte der Rahmenkörper 63 auch in Gestalt eines Pyramidenstumpfes 34 ausgebildet sein..

Die Wandungen 38, 39, 40 besitzen gegenüber der Vertikalen eine Neigung 30. Dadurch wird der Rostrahmen 46 von seinen Abmaßen im Bereich der Straßenfläche 10 auf den Querschnitt der Öffnung 65 verengt. Diese Verengung liegt zweckmäßigerweise im Verhältnis von 1,3 bis 1,1: 1 bei einer durchschnittlichen Höhe des Rostrahmens 46 von 160 mm. Dabei sind die Wandungen 38, 39, 40 in einer Verfüllung 4 abgestützt. Diese besteht aus mindestens zwei aneinanderliegenden Schichten 23, 24 einer Verfüllungsmasse 19. Dabei wird zweckmäßigerweise die Verfüllungsmasse mit einer feineren Konsistenz als Oberschicht 23 und die Verfüllungsmasse mit einer gröberen Konsistenz als untere Schicht 24 eingesetzt. Auf diese Weise wird der Rostrahmen 46 in dem Straßenbauwerk 17 stabilisiert. Die über die Rippen 48 des Rostes 47 in den Rostrahmen 46 eingeleiteten Kräfte, beispielsweise eines den Rost 47 überfahrenden nicht dargestellten Fahrzeugs werden über die Schichten 23, 24 der Verfüllungsmasse 19 in die angrenzenden Bereiche eines Straßenkörpers 11 eingeleitet, so dass nur ein kleiner Teil der Belastungen über die Wandungen 38, 39, 40 in den Rand 42 der Öffnung 65 eingeleitet werden.

## Patentansprüche

1. Anordnung innerhalb eines Strassenbauwerks zur Herstellung eines Zugangs zu einem unterhalb des Strassenbauwerks gelegenen Abwassersystems, umfassend einen Rahmen mit einer einen oberen Abschluss auf einem Niveau einer Straßenfläche (10) führenden Aufnahme (7) und einem sich vom oberen Abschluss in einen Straßenkörper (11) erstreckenden Rahmenkörper (22), der einen von einer Wandung (15) umgebenen Innenraum (20) aufweist, der an seinem dem oberen Abschluss abgewandten unteren Abschluss mit einem Zugang zu einem unterhalb des untereren Abschlusses liegenden Teil des Straßenkörpers (11) versehen ist, **dadurch gekennzeichnet, dass** der Rahmenkörper (22) mit seinem unteren Abschluss auf einem Rand (29) einer in das Abwassersystem (44) mündenden Öffnung abgestützt ist und eine sich verengende Gestaltung seiner Wandung (15;38, 39,40) vom oberen Abschluss in Richtung auf den unteren Abschluss aufweist und dadurch, dass der Rahmen zur unmittelbaren Einleitung von Kräften aus der Wandung (15, 38, 39, 40) zudem auf eine Verfüllung abgestützt ist, die aus mindestens zwei aufeinander liegenden Schichten von Verfüllmasse besteht, von denen die untere von gröberer Konsistenz als die obere ist, so dass eine unmittelbare Ableitung von Kräften aus der Wandung in die Verfüllung erfolgen kann, auf der die Wandung (15,38,39,40) nach Einbau in den Strassenkörper ausgerichtet ist.

2. Anordnung nach Anspruch 1, **dadurch gekennzeichnet, dass** der Rahmen als ein Schachtrahmen (2) mit einer einen Schachtdeckel (1) auf einem Niveau der Straßenfläche (10) führenden Aufnahme (7) und einem sich in Richtung auf eine zu verschließende Schachtöffnung (28) erstreckenden Rahmenkörper ausgebildet ist, der einen einen Zugang zur Schachtöffnung (28) eröffnenden Innenraum mit einer Wandung (15) umschließt, die auf ihrer dem Innenraum (20) abgewandten Außenseite (14) eine von der Straßenfläche (10) in Richtung auf die Schachtöffnung (28) sich auf einen Querschnitt eines die Schachtöffnung (28) umgebenden Randes (29) verengende Gestaltung aufweist, die in ihrem dem Schachtdeckel (1) benachbarten Bereich von einem Belag der Straßenfläche (10) umgeben ist und in Richtung auf die Schachtöffnung (28) eine Neigung (30) aufweist.

3. Anordnung nach Anspruch 1 oder 2, **dadurch gekennzeichnet, dass** die Neigung (30) der Wandung (15) von ihrem oberen Ende, das von dem Belag der Straßenfläche (10) umgeben ist, zu ihrem unteren Ende, das auf dem Rand (29) der Schachtöffnung (28) abgestützt ist, eine Verengung im Verhältnis von 1, 3 bis 1,1 zu 1 bei einer durchschnittlichen Höhe des Schachtrahmens (2) von 160 mm aufweist.

4. Anordnung nach einem der vorangehenden Ansprüche, **dadurch gekennzeichnet, dass** als Verfüllungsmasse (19) Asphalt vorgesehen ist.

5. Anordnung nach einem der vorangehenden Ansprüche, **dadurch gekennzeichnet, dass** als Verfüllungsmasse (19) eine dauerelastische Masse vorgesehen ist.

6. Anordnung nach einem der Ansprüche 1 bis 5 **dadurch gekennzeichnet, dass** der Belag der Straßenfläche (10) oberhalb der Verfüllung (4) bis an das obere Ende (9) des Schachtrahmens (2) herangeführt ist.

7. Anordnung nach einem der Ansprüche 1 bis 6 **dadurch gekennzeichnet, dass** die Aufnahme (7) einer jeweils zur Anwendung kommenden Gestaltung eines Schachtdeckels (1) angepasst ist.

8. Anordnung nach einem der Ansprüche 1 bis 7 **dadurch gekennzeichnet, dass** der Schachtrahmen (2) als ein Kegelstumpf (33) ausgebildet ist.

9. Anordnung nach einem der Ansprüche 1 bis 7 **dadurch gekennzeichnet, dass** der Schachtrahmen (2) als ein Pyramidenstumpf (34) ausgebildet ist.

10. Anordnung nach einem der Ansprüche 1 bis 9, **dadurch gekennzeichnet, dass** der Innenraum (20) mit ausgewölbten Flächen (37) umgeben ist, deren Auswölbung in eine vom Innenraum (20) wegweisende Richtung weisen.

11. Anordnung nach Anspruch 1, **dadurch gekennzeichnet, dass** der Rahmen als ein einen Rost (47) tragender Rostrahmen (46) eines Regenwassereinlaufs (45) ausgebildet ist, dessen oberes Ende (64) auf einem Niveau der Straßenfläche (10) eine Aufnahme für den Rost (47) trägt und der in Richtung auf die im Abwassersystem (44) vorgesehene Öffnung (65) als ein Rahmenkörper (63) ausgebildet ist, der einen Innenraum (55) mit Wandungen (38, 39, 40) umschließt, die auf ihren dem Innenraum (55) abgewandten Außenseiten eine von der Straßenoberfläche (10) in Richtung auf die im Abwassersystem (44) der Straße vorgesehene Öffnung (65) sich auf einen Querschnitt eines die Öffnung (65) umgebenden Randes (42) verengende Gestaltung aufweist, die in ihrem oberen Bereich (64) von der Straßenfläche (10) umgeben ist und in Richtung auf den die Öffnung (65) umgebenden Rand (42) eine sich auf eine Verfüllung (4) des den Rahmenkörper (63) aufnehmenden Straßenbauwerks abstützende Neigung (30) aufweist.

12. Anordnung nach Anspruch 11, **dadurch gekennzeichnet, dass** die Neigung (30) der Wandung (38, 39, 40) von ihrem oberen Ende, das von der Straßenfläche (10) umgeben ist, zu ihrem unteren Ende, das auf dem Rand (42) der Öffnung (28) abgestützt ist, eine Verengung im Verhältnis von 1,3 bis 1,1,: 1 bei einer durchschnittlichen Höhe des Rostrahmens (46) von 160 mm aufweist.

13. Anordnung nach Anspruch 11 oder 12, **dadurch gekennzeichnet, dass** der Rahmen (2) in einem im Straßenkörper (11) vorgesehenen Straßenbauwerk (17) angeordnet ist, in der er auf einer Verfüllung (4) abgestützt ist, die aus mindestens zwei aufeinanderliegenden Schichten (23, 24) von Verfüllungsmassen (19) besteht, von denen die untere von gröberer Konsistenz als die obere ist

14. Anordnung nach einem der Ansprüche 11 bis 13, **dadurch gekennzeichnet, dass** der Rostrahmen (46) als ein Pyramidenstumpf (34) ausgebildet ist.

## Claims

1. Arrangement within a road structure for creating access to a sewage system located below the road structure, comprising a frame with a seat (7) guiding an upper closure at a level of a road surface (10) and a frame body (22) extending from the upper closure into a roadway (11), said frame body having an interior space (20) surrounded by a wall (15), said interior space being provided at its lower closure directed away from the upper closure with an access to a part of the roadway (11) located below the lower closure, **characterised in that** the frame body (22) is supported with its lower closure on a rim (29) of an opening leading into the sewage system (44) and has a narrowing formation of its wall (15, 38, 39, 40) from the upper closure towards the lower closure, and **in that** the frame is additionally supported on a backfill for directly introducing forces from the wall (15, 38, 39, 40), said backfill consisting of at least two layers of backfilling material located on top of each other, the lower layer of which is coarser in consistency than the upper layer such that forces from the wall can be transferred directly into the backfill on which the wall (15, 38, 39, 40) is positioned after installation in the roadway.

2. Arrangement according to claim 1, **characterised in that** the frame is designed as a manhole frame (2) with a seat (7) guiding a manhole cover (1) at a level of the road surface (10) and a frame body extending towards a manhole opening (28) to be closed, said frame body enclosing an interior space with a wall (15) which opens up an access to the manhole opening (28), said wall having on its outer side (14) directed away from the interior space (20) a formation from the road surface (10) towards the manhole opening (28) narrowing to a cross-section of a rim (29) surrounding the manhole opening (28), said formation, in its region adjacent to the manhole cover (1), being surrounded by a pavement of the road surface (10) and having an inclination (30) towards the manhole opening (28).

3. Arrangement according to claim 1 or 2, **characterised in that** the inclination (30) of the wall (15) from its upper end, which is surrounded by the pavement of the road surface (10), to its lower end, which is supported on the rim (29) of the manhole opening (28), has a narrowing in the ratio of 1.3 to 1.1 : 1 with an average height of the manhole frame (2) of 160 mm.

4. Arrangement according to one of the preceding claims, **characterised in that** asphalt is provided as the backfilling material (19).

5. Arrangement according to one of the preceding claims, **characterised in that** a permanently elastic compound is provided as the backfilling material (19).

6. Arrangement according to one of claims 1 to 5, **characterised in that** the pavement of the road surface (10) is brought above the backfill (4) up to the upper end (9) of the manhole frame (2).

7. Arrangement according to one of claims 1 to 6, **characterised in that** the seat (7) is adapted to each design of a manhole cover (1).

8. Arrangement according to one of claims 1 to 7, **characterised in that** the manhole frame (2) is designed as a truncated cone (33).

9. Arrangement according to one of claims 1 to 7, **characterised in that** the manhole frame (2) is designed as a frusto-pyramid (34).

10. Arrangement according to one of claims 1 to 9, **characterised in that** the interior space (20) is surrounded by curved surfaces (37), the curvature of which points in a direction pointing away from the interior space (20).

11. Arrangement according to claim 1, **characterised in that** the frame is designed as a grating frame (46) carrying a grating (47) of a storm drain (45), the upper end (64) of which carries a seat for the grating (47) at a level of the road surface (10) and is designed as a frame body (63) directed towards the opening (65) provided in the sewage system (44), said frame body enclosing an interior space (55) with walls (38, 39, 40) which on their outer sides directed away from the interior space (55) have a formation from the road surface (10) towards the opening (65) provided in the sewage system (44) narrowing to a cross-section of a rim (42) surrounding the opening (65), said formation being enclosed in its upper region (64) by the road surface (10) and having, towards the rim (42) surrounding the opening (65), an inclination (30) supported on a backfill (4) of the road structure receiving the frame body (63).

12. Arrangement according to claim 11, **characterised in that** the inclination (30) of the wall (38, 39, 40) from its upper end, which is surrounded by the road surface (10), to its lower end, which is supported on the rim (42) of the opening (28), has a narrowing in the ratio of 1.3 to 1.1 : 1 with an average height of the grating frame (46) of 160 mm.

13. Arrangement according to claim 11 or 12, **characterised in that** the frame (2) is arranged in a road structure (17) provided in the roadway (11), in which it is supported on a backfill (4) that consists of at least two layers (23, 24) of backfilling material (19) which are located one on top of the other and the lower layer of which is coarser in consistency than the upper layer.

14. Arrangement according to one of claims 11 to 13, **characterised in that** the grating frame (46) is designed as a frusto-pyramid (34).

## Revendications

1. Ensemble au sein d'un ouvrage routier destiné à la construction d'un accès à un réseau d'évacuation des eaux usées situé en dessous dudit ouvrage routier, comprenant un cadre doté d'un logement (7) conduisant une terminaison supérieure à un niveau d'une surface de chaussée (10), et d'un corps de cadre (22) s'étendant de la terminaison supérieure dans un corps de chaussée (11), lequel corps de cadre (22) présente un espace intérieur (20), entouré d'une paroi (15), qui est, à sa terminaison inférieure à l'opposé de la terminaison supérieure, pourvu d'un accès à une partie du corps de chaussée (11) situé en dessous de la terminaison inférieure, **caractérisé en ce que** le corps de cadre (22) est appuyé avec sa terminaison inférieure sur un bord (29) d'un orifice débouchant dans le réseau d'évacuation des eaux usées (44) et présente une mise en forme de sa paroi (15 ; 38, 39, 40) se rétrécissant à partir de la terminaison supérieure vers la terminaison inférieure, et **en ce que** le cadre est, pour introduire directement les forces provenant de la paroi (15, 38, 39, 40), appuyé en outre sur un remblayage constitué d'au moins deux couches de masse de remblai reposant l'une sur l'autre, dont la couche inférieure est de consistance plus grossière que la couche supérieure, de sorte que des forces provenant de la paroi peuvent être directement transmises dans le remblayage avec lequel la paroi (15, 38, 39, 40) est en alignement après son montage dans le corps de chaussée.

2. Ensemble selon la revendication 1, **caractérisé en ce que** le cadre est réalisé en tant que cadre d'égout (2) doté d'un logement (7) conduisant une plaque d'égout (1) à un niveau de la surface de chaussée (10) et d'un corps de cadre s'étendant vers une bouche d'égout (28) à fermer, lequel corps de cadre entoure d'une paroi (15) un espace intérieur ouvrant un accès à la bouche d'égout (28), laquelle paroi (15) présente sur sa face extérieure (14), dirigée à l'opposé de l'espace intérieur (20), une mise en forme se rétrécissant, à partir de la surface de la chaussée (10) vers la bouche d'égout (28), en une section droite d'un bord (29) entourant la bouche d'égout (28), laquelle mise en forme est, dans sa zone voisine de la plaque d'égout (1), entourée d'un revêtement de la surface de la chaussée (10) et présente une inclinaison (30) vers la bouche d'égout (28).

3. Ensemble selon la revendication 1 ou 2, **caractérisé en ce que** l'inclinaison (30) de la paroi (15) présente, de son extrémité supérieure qui est entourée par le revêtement de la surface de la chaussée (10), à son extrémité inférieure qui repose sur le bord (29) de la bouche d'égout (28), un rétrécissement dans un rapport de 1,3 à 1,1 : 1 pour une hauteur moyenne du cadre d'égout (2) de 160 mm.

4. Ensemble selon l'une quelconque des revendications précédentes, **caractérisé en ce que** la masse de remblai (19) prévue est de l'asphalte.

5. Ensemble selon l'une quelconque des revendications précédentes, **caractérisé en ce que** la masse de remblai (19) prévue est une masse élastique permanente.

6. Ensemble selon l'une quelconque des revendications 1 à 5, **caractérisé en ce que** le revêtement de la surface de la chaussée (10) au-dessus du remblayage (4) va jusqu'à l'extrémité supérieure (9) du cadre de l'égout (2).

7. Ensemble selon l'une quelconque des revendications 1 à 6, **caractérisé en ce que** le logement (7) est ajusté à une mise en forme respectivement utilisée d'une plaque d'égout (1).

8. Ensemble selon l'une quelconque des revendications 1 à 7, **caractérisé en ce que** le cadre d'égout (2) est réalisé en forme de cône tronqué (33).

9. Ensemble selon l'une quelconque des revendications 1 à 7, **caractérisé en ce que** le cadre d'égout (2) est réalisé en forme de tronc de pyramide (34).

10. Ensemble selon l'une quelconque des revendications 1 à 9, **caractérisé en ce que** l'espace intérieur (20) est entouré de surfaces bombées (37) dont le bombage convexe pointe dans une direction opposée à l'espace intérieur (20).

11. Ensemble selon la revendication 1, **caractérisé en ce que** le cadre est réalisé en tant que cadre grillagé (46), portant une grille (47), d'une amenée des eaux pluviales (45) dont l'extrémité supérieure (64) porte à un niveau de la surface de la chaussée (10) un logement pour la grille (47) et qui est réalisée, vers la bouche (65) prévue dans le réseau d'évacuation des eaux usées (44), en tant qu'un corps de cadre (63) qui entoure un espace intérieur (55) de parois (38, 39, 40) qui présentent sur leurs faces extérieures tournées dans le sens opposé à l'espace intérieur (55), une mise en forme se rétrécissant, à partir de la surface de la chaussée (10) vers la bouche (65) prévue dans le réseau d'évacuation des eaux usées (44) de la chaussée, en une section droite d'un bord (42) entourant la bouche (65), laquelle mise en forme est entourée de la surface de la chaussée (10) en sa zone supérieure (64) et présente vers le bord (42) entourant la bouche (65), une inclinaison (30) s'appuyant sur un remblayage (4) de l'ouvrage routier accueillant le corps du cadre (63).

12. Ensemble selon la revendication 11, **caractérisé en ce que** l'inclinaison (30) de la paroi (38, 39, 40) présente, de son extrémité supérieure, qui est entourée par la surface de la chaussée (10), à son extrémité inférieure, qui repose sur le bord (42) de la bouche (28), un rétrécissement d'un rapport de 1,3 à 1,1 : 1 pour une hauteur moyenne du cadre de grille (46) de 160 mm.

13. Ensemble selon la revendication 11 ou 12, **caractérisé en ce que** le cadre (2) est agencé dans un ouvrage routier (17) prévu dans le corps de chaussée (11), dans lequel ledit cadre (2) est appuyé sur un remblayage (4) constitué d'au moins deux couches (23, 24) de masses de remblai (19) reposant l'une sur l'autre, dont la couche inférieure est de consistance plus grossière que la couche supérieure.

14. Ensemble selon l'une quelconque des revendications 11 à 13, **caractérisé en ce que** le cadre grillagé (46) est réalisé en forme de tronc de pyramide (34).
